# EUROPÄISCHE PATENTSCHRIFT

(11) **EP 1 752 287 B1**
(45) Veröffentlichungstag und Bekanntmachung des Hinweises auf die Patenterteilung: **18.04.2012**
(21) Anmeldenummer: 06116685.6
(22) Anmeldetag: 06.07.2006
(51) Int. Cl.: B41F 7/06, B41F 5/24

(54) **Bogendruckmaschine und -verfahren**
Sheet printing machine and process for sheet printing
Machine d'impression sur feuilles et son procédé

(30) Priorität: 10.08.2005 DE 102005037743
(43) Veröffentlichungstag der Anmeldung: 14.02.2007
(73) Patentinhaber: Heidelberger Druckmaschinen AG, 69116 Heidelberg (DE)
(72) Erfinder: Dr. Rautert, Jürgen, 69126, Heidelberg (DE); Jurkewitz, Manfred, 69168, Wiesloch (DE)

(56) Entgegenhaltungen:
- EP-A- 0 870 609
- DE-A1- 3 941 571
- DE-A1- 10 047 394
- DE-A1- 10 241 739
- DE-A1- 19 750 259

## Beschreibung

Die vorliegende Erfindung bezieht sich auf eine Bogendruckmaschine nach dem Oberbegriff des Anspruchs 1. Außerdem bezieht sich die Erfindung auf ein mittels einer solchen Bogendruckmaschine durchführbares Bogendruckverfahren.

In EP 0 870 609 A2 ist eine derartige Bogendruckmaschine beschrieben. Ein Vorteil dieser Bogendruckmaschine des Standes der Technik ist in dem darin erwähnten Wegfall der Farbzonenverstellung zu sehen. Ungünstig ist die eingeschränkte Nutzbarkeit dieser Bogendruckmaschine.

In DE 10241739 A1 ist eine Bogendruckmaschine beschrieben, die Anilox-Offsetdruckwerke für den Vierfarbendruck umfasst.

In DE 10047394 A1 ist eine Bogendruckmaschine beschrieben, die ein Druckwerk mit einer zonenlosen Dosiereinrichtung zum Verdrucken einer Sonderfarbe umfasst.

Deshalb liegt der Erfindung die Aufgabe zugrunde, eine Bogendruckmaschine mit verbesserter Nutzbarkeit zu schaffen und ein mittels dieser Bogendruckmaschine durchführbares Bogendruckverfahren anzugeben.

Diese Aufgabe wird durch eine Bogendruckmaschine mit den Merkmalen des Anspruchs 1 gelöst und ein Bogendruckverfahren mit den Merkmalen des Anspruchs 8.

Vorteilhafte Weiterbildungen sind in den Unteransprüchen genannt.

Die Sonderfarbe kann beispielsweise eine sogenannte Kundenfarbe sein. Bei dieser Weiterbildung können die Anilox-Offsetdruckwerke einer Farbreihenfolge entsprechend angeordnet sein, so dass das erste Anilox-Offsetdruckwerk die Vierfarbdruck-Druckfarbe Black führt, dass das zweite Anilox-Offsetdruckwerk die Vierfarbdruck-Druckfarbe Cyan führt und dem ersten Anilox-Offsetdruckwerk nachgeordnet ist, dass das dritte Anilox-Offsetdruckwerk die Vierfarbdruck-Druckfarbe Magenta führt und dem zweiten Anilox-Offsetdruckwerk nachgeordnet ist und dass das vierte Anilox-Offsetdruckwerk die Vierfarbdruck-Druckfarbe Yellow führt und dem dritten Anilox-Offsetdruckwerk nachgeordnet ist. Die zuvor verwandte Formulierung "nachgeordnet" bezieht sich auf die Bogenlaufrichtung der Druckmaschine. Vorzugsweise sind die Anilox-Offsetdruckwerke unmittelbar aufeinander folgend angeordnet. Hierbei kann das mit dem die Sonderfarbe führenden Walzenfarbwerk ausgestattete Offsetdruckwerk den Anilox-Offsetdruckwerken in Bogenlaufrichtung gesehen vorgeordnet oder vorzugsweise nachgeordnet sein. Die vier Anilox-Offsetdruckwerke dienen zum Bedrucken ein und derselben Bogenseite, auf welcher dadurch ein Vierfarbdruck erzeugt wird. Zum Bedrucken eben dieser Bogenseite mit der Sonderfarbe kann das das Walzenfarbwerk umfassende Offsetdruck dienen. Die Druckmaschine kann ein oder mehrere weitere Anilox-Offsetdruckwerke zum Bedrucken der Bogenvorder- oder -rückseite umfassen. Beispielsweise kann die Druckmaschine als Perfektor ausgebildet sein und neben den erfindungsgemäß vorhandenen vier Anilox-Offsetdruckwerken, die hierbei für den Schöndruck verwendet werden, weitere vier Anilox-Offsetdruckwerke umfassen, die für den Wiederdruck vorgesehen sind.

Bei einer weiteren Weiterbildung umfassen die Anilox-Offsetdruckwerke jeweils einen Druckformzylinder und eine mit dem Druckformzylinder durchmessergleiche Rasterwalze. Demgemäß ist der Außendurchmesser der Rasterwalze im Wesentlichen genauso groß wie der Außendurchmesser des Druckformzylinders.

Bei einer weiteren Weiterbildung umfassen die Anilox-Offsetdruckwerke jeweils eine von einer Kammerrakel verschiedene Farbzufiihreinrichtung mit einem einzigen Rakelmesser. Die Farbzuführeinrichtung kann als eine Farbzuführwanne ausgebildet sein, in welcher die der jeweiligen Rasterwalze zuzuführende Druckfarbe gespeichert ist.

Bei einer weiteren Weiterbildung umfasst jedes der Anilox-Offsetdruckwerke einen anderen Gegendruckzylinder. Demgemäß gibt es keinen sogenannten gemeinsamen Gegendruckzylinder, an den mehrere Gummituchzylinder angestellt sind.

Das Walzenfarbwerk ist vorzugsweise als ein Heberfarbwerk ausgebildet.

Bei einer weiteren Weiterbildung umfasst die Druckmaschine ein weiteres Offsetdruckwerk mit einem weiteren Walzenfarbwerk, das eine von der Sonderfarbe verschiedene Sonderfarbe führt, welche ebenfalls eine von den Vierfarbdruck-Druckfarben verschiedene Druckfarbe ist. Die beiden Sonderfarben können z. B. verschiedene Kundenfarben sein.

Bei dem erfindungsgemäßen Bogendruckverfahren werden in der erfindungsgemäßen oder einer ihrer Weiterbildungen entsprechenden Bogendruckmaschine mittels der Anilox-Offsetdruckwerke die Vierfarbendruck-Druckfarben Black, Cyan, Magenta und Yellow gedruckt und wird danach mittels mindestens des einen ein Heberfarbwerk umfassenden Offsetdruckwerkes der Bogendruckmaschine mindestens die von den Vierfarbdruck-Druckfarben Black, Cyan, Magenta und Yellow verschiedene Sonderfarbe gedruckt.

Weiterbildungen der Maschine und des Verfahrens ergeben sich auch aus der nachfolgenden Beschreibung eines bevorzugten Ausführungsbeispiels und der dazugehörigen Zeichnung.

In dieser zeigt:
- Figur 1: eine Bogendruckmaschine mit Anilox-Offsetdruckwerken und weiteren Offsetdruckwerken,
- Figur 2: die Ausbildung der Anilox-Offsetdruckwerke,
- Figur 3: die Ausbildung der weiteren Offsetdruckwerke, welche jeweils eine Farbdosiereinrichtung umfassen und
- Figur 4: die Ausbildung der Farbdosiereinrichtungen.

Figur 1 zeigt eine Bogendruckmaschine 1 in Reihenbauweise. Die Bogendruckmaschine 1 umfasst einen Bogenanleger 2, einen Bogenausleger 3 und ein erstes, zweites, drittes und viertes Anilox-Offsetdruckwerk 11, 12, 13, 14. Außerdem umfasst die Bogendruckmaschine zusätzliche Offsetdruckwerke 15, 16, die den vier Anilox-Offsetdruckwerken 11 bis 14 in Bogenlaufrichtung 17 nachgeordnet sind. Jedes der Anilox-Offsetdruckwerke 11 bis 14 und der zusätzlichen Offsetdruckwerke 15, 16 umfasst einen eigenen Gegendruckzylinder 18. In dem ersten Anilox-Offsetdruckwerk 11 ist die Vierfarbdruck-Druckfarbe Black bzw. Schwarz B zum Verdrucken gespeichert, in dem zweiten Anilox-Offsetdruckwerk 12 die Vierfarbdruck-Druckfarbe Cyan C, in dem dritten Anilox-Offsetdruckwerk 13 die Vierfarbdruck-Druckfarbe Magenta M und in dem vierten Anilox-Offsetdruckwerk 14 die Vierfarbdruck-Druckfarbe Yellow bzw. Gelb Y. In das eine 15 der zusätzlichen Offsetdruckwerke 15, 16 ist eine erste Sonderfarbe S1 eingefüllt und in das andere 16 eine zweite Sonderfarbe S2. Die Anilox-Offsetdruckwerke 11 bis 14 und zusätzlichen Offsetdruckwerke 15, 16 sind in Bogenlaufrichtung 17 gesehen der Farbreihenfolge B-C-M-Y-S1-S2 entsprechend angeordnet. Die Sonderfarben S1, S2 sind von den Vierfarbdruck-Druckfarben B, C, M, Y verschiedene Druckfarben und voneinander verschieden. Die Anilox-Offsetdruckwerke 11 bis 14 sind vorzugsweise miteinander völlig baugleich. Gegebenenfalls könnte das erste Anilox-Offsetdruckwerk 11 aber auch als ein sogenanntes Anlegedruckwerk ausgebildet sein, welches sich durch die Integration einer Anlegeeinrichtung von den nachfolgenden Anilox-Offsetdruckwerken 12, 13, 14 unterscheidet. Eine solche Anlegeeinrichtung ist z. B. eine Anlegetrommel oder ein Vorgreifer. Auf jeden Fall sind die vier Anilox-Offsetdruckwerke 11 bis 14 bezüglich ihrer Druckwerkszylinder und Farbwerke miteinander baugleich. Die zusätzlichen Offsetdruckwerke 15, 16, welche die Sonderfarben S1, S2 führen, sind miteinander baugleich.

Figur 2 zeigt am Beispiel des ersten Anilox-Offsetdruckwerk 11 den konstruktiven Aufbau der Anilox-Offsetdruckwerke 11 bis 14. Das erste Anilox-Offsetdruckwerk 11 umfasst außer dem Gegendruckzylinder 18 einen Gummituchzylinder 19, einen Druckformzylinder 20 und ein Anilox-Farbwerk 21 zum Einfärben des Druckformzylinders 20. Gegebenenfalls könnte dem Anilox-Farbwerk 21 ein Feuchtwerk zum Einfeuchten des Druckformzylinders 20 beigeordnet sein. Das Anilox-Farbwerk 21 umfasst eine einzige Auftragwalze 22 und eine Rasterwalze 23. Im Druckbetrieb liegt die Auftragwalze 22 nicht nur an der Rasterwalze 23, sondern auch an dem Druckformzylinder 20 an. Der Außendurchmesser D der Rasterwalze 23 ist genauso groß wie der Außendurchmesser D der Auftragwalze 22 und der Außendurchmesser D des Druckformzylinders 20. An der Rasterwalze 23 liegt eine Farbzuführeinrichtung 24 an, in welcher im Falle des ersten Anilox-Offsetdruckwerks 11 die Vierfarbdruck-Druckfarbe Black B gespeichert ist. Es versteht sich von selbst, dass in den entsprechenden Farbzuführeinrichtungen der anderen Anilox-Offsetdruckwerke 12 bis 14 die anderen Vierfarbdruck-Druckfarben Cyan C, Magenta M, Yellow Y gespeichert sind. Die Farbzuführeinrichtung 24 umfasst einen nach oben offenen Farbbehälter 25 und ein an dem im Wesentlichen wannenförmigen Farbbehälter 25 angebrachtes Rakelmesser 26. Im Druckbetrieb befindet sich in dem Farbbehälter 25 ein Farbpegel 27 oberhalb einer Schneide 28 des Rakelmessers 26, mit welcher letzteres an der Rasterwalze 23 anliegt. Das Rakelmesser 26 ist das einzige der Farbzuführeinrichtung 24 und negativ bezüglich des in der Zeichnung mit einem Pfeilsymbol angegebenen Drehsinns der Rasterwalze 23 ausgerichtet, d. h. das Rakelmesser 26 ist eine sogenannte Negativrakel. Außer dem Rakelmesser 26 liegt - im Gegensatz zu einer Kammerrakel - kein weiteres Rakelmesser an der Rasterwalze 23 an, weder ein weiteres Negativrakel noch ein Positivrakel.

Figur 3 zeigt am Beispiel des die Sonderfarbe S1 verdruckenden Offsetdruckwerks 15 den konstruktiven Aufbau der beiden zusätzlichen Offsetdruckwerke 15, 16. Das Offsetdruckwerk 15 umfasst außer dem Gegendruckzylinder 18 einen Gummituchzylinder 19 und einen Druckformzylinder 20. Da die drei Zylinder 18, 19, 20 des Offsetdruckwerks 15 mit den entsprechenden drei Zylindern 18, 19, 20 des Anilox-Offsetdruckwerks 11 baugleich sind, sind sie mit den aus Figur 2 in Figur 3 übernommenen Bezugszeichen bezeichnet.

Das Offsetdruckwerk 15 umfasst weiterhin ein Walzenfarbwerk 29 und könnte ein dem Walzenfarbwerk 29 beigeordnetes Feuchtwerk umfassen.

Das Walzenfarbwerk 29 ist kein Anilox-Farbwerk, sondern ein Heberfarbwerk. Das Walzenfarbwerk 29 umfasst einen Farbkasten 30 mit einer Farbkastenwalze 31 und einer Farbdosiereinrichtung 32. In dem Farbkasten 30 ist die erste Sonderfarbe S1 bevorratet, wobei es sich von selbst versteht, dass in dem entsprechenden Farbkasten des anderen zusätzlichen Offsetdruckwerks 16 die zweite Sonderfarbe S2 bevorratet ist. Das Walzenfarbwerk 29 umfasst weiterhin mehrere im Druckbetrieb auf dem Druckformzylinder 20 abrollende Auftragwalzen 33, eine Heberwalze 34, eine Farbwerkswalze 35 und weitere zeichnerisch nicht dargestellte Farbwerkswalzen, die zwischen der Farbwerkswalze 35 und den Auftragwalzen 33 angeordnet sind, darunter Übertragungswalzen und axial changierende Reibwalzen. Die Heberwalze 34 führt eine in Figur 3 mit einem Pfeilsymbol dargestellte Pendelbewegung aus, infolge welcher die Heberwalze 34 abwechselnd mit der Farbkastenwalze 31 und mit der Farbwerkswalze 35 in Abrollkontakt gelangt, um von ersterer auf letztere die Druckfarbe - hier die Sonderfarbe S1 - zu übertragen.

Figur 4 zeigt die Farbkastenwalze 31 und die Farbdosiereinrichtung 32 in einer der Blickrichtung IV aus Figur 3 entsprechenden Darstellung. Die Farbdosiereinrichtung 32 umfasst Dosierelemente 36, welche zur Erzeugung eines zonalen Farbprofils 37 relativ zueinander verstellbar sind. Mittels der in einer Reihe angeordneten Dosierelemente 36 ist die Farbdosiereinrichtung 32 in entlang der Druckbreite nebeneinander liegende Farbzonen 38 unterteilt, wobei die Dosierelemente 36 die von Farbzone 38 zu Farbzone 38 entsprechend dem Farbprofil 37 variierenden Farbschichtdicken auf der Rasterwalze 31 bestimmen. In jeder der Farbzonen 38 ist eines der Dosierelemente 36 angeordnet. Die Dosierelemente 36 können Dosierzylinder, -exzenter, -schieber oder Farbzonenschrauben sein.

Die Sonderfarbe S1 eines vorhergehenden Druckauftrages kann sich bezüglich ihrer z. B. rheologischen Verarbeitungseigenschaften stark von der bei einem Farbwechsel eingefüllten Sonderfarbe S1 eines nachfolgenden Druckauftrags unterscheiden, zumal wenn es sich um Kundenfarben handelt.

Würden die Sonderfarben S1 in einem Anilox-Offsetdruckwerk verdruckt werden, dessen "Stellbereich" durch Variation des Näpfchenfüllvolumens der Rasterwalze (Rasterwalzenaustausch) und/oder Variation eine Walzentemperaturdifferenz (Differenz zwischen Rasterwalzentemperatur und Farbauftragwalzentemperatur) bestimmt und somit sehr eingeschränkt ist, wäre eine Farbwerksanpassung an die sehr unterschiedlichen Kunden- bzw. Sonderfarben S1 nur in unzureichendem Maße möglich.

Der Vorteil des Offsetdruckwerks 15 mit dem Walzenfarbwerk 29 und von dessen Farbdosiereinrichtung 32 ist in deren großem Stellbereich zu sehen, welcher es gestattet, Druckfarben mit voneinander sehr verschiedenen Eigenschaften wahlweise in dem Walzenfarbwerk 29 zu verarbeiten.

Die in den Figuren 1 bis 4 dargestellte Bogendruckmaschine 1 wird zum Bedrucken von Bedruckstoffbogen 39 (vgl. Figuren 2, 3) verwendet, von denen jeder auf seiner Bogenvorderseite zuerst in den Anilox-Offsetdruckwerken 11 bis 14 mit den Vierfarbdruck-Druckfarben Black B, Cyan C, Magenta M und Yellow Y und danach in den zusätzlichen Offsetdruckwerken 15, 16 mit den Sonderfarben S1, S2 in der genannten Farbreihenfolge bedruckt wird.

### Bezugszeichenliste

- 1: Bogendruckmaschine
- 2: Bogenanleger
- 3: Bogenausleger
- 4-10: ./.
- 11: erstes Anilox-Offsetdruckwerk
- 12: zweites Anilox-Offsetdruckwerk
- 13: drittes Anilox-Offsetdruckwerk
- 14: viertes Anilox-Offsetdruckwerk
- 15: Offsetdruckwerk
- 16: Offsetdruckwerk
- 17: Bogenlaufrichtung
- 18: Gegendruckzylinder
- 19: Gummituchzylinder
- 20: Druckformzylinder
- 21: Aniloxfarbwerk
- 22: Auftragwalze
- 23: Rasterwalze
- 24: Farbzuführeinrichtung
- 25: Farbbehälter
- 26: Rakelmesser
- 27: Farbpegel
- 28: Schneide
- 29: Walzenfarbwerk
- 30: Farbkasten
- 31: Farbkastenwalze
- 32: Farbdosiereinrichtung
- 33: Auftragwalze
- 34: Heberwalze
- 35: Farbwerkswalze
- 36: Dosierelement
- 37: Farbprofil
- 38: Farbzone
- 39: Bedruckstoffbogen

- B: Vierfarbdruck-Druckfarbe Black
- C: Vierfarbdruck-Druckfarbe Cyan
- M: Vierfarbdruck-Druckfarbe Magenta
- Y: Vierfarbdruck-Druckfarbe Yellow
- S1: erste Sonderfarbe
- S2: zweite Sonderfarbe
- D: Außendurchmesser

## Patentansprüche

1. Bogendruckmaschine (1), umfassend ein erstes Anilox-Offsetdruckwerk (11), ein zweites Anilox-Offsetdruckwerk (12), ein drittes Anilox-Offsetdruckwerk (13) und ein viertes Anilox-Offsetdruckwerk (14), wobei die Anilox-Offsetdruckwerke (11, 12, 13, 14) Vierfarbdruck-Druckfarben Black (B), Cyan (C), Magenta (M) und Yellow (Y) führen,
**dadurch gekennzeichnet,**
**dass** die Bogendruckmaschine (1) ein Offsetdruckwerk (15) mit einem von einem Aniloxfarbwerk verschiedenen Walzenfarbwerk (29) aufweist, das eine Sonderfarbe (S1) führt, welche eine von den Vierfarbdruck-Druckfarben (B, C, M, Y) verschiedene Druckfarbe ist, und dass das Walzenfarbwerk (29) eine Farbdosiereinrichtung (32) mit verstellbaren Farbzonen (38) umfasst.

2. Bogendruckmaschine nach Anspruch 1,
**dadurch gekennzeichnet,**
**dass** das erste Anilox-Offsetdruckwerk (11) die Vierfarbdruck-Druckfarbe Black (B) führt, dass das zweite Anilox-Offsetdruckwerk (12) die Vierfarbdruck-Druckfarbe Cyan (C) führt und dem ersten Anilox-Offsetdruckwerk (11) nachgeordnet ist, dass das dritte Anilox-Offsetdruckwerk (13) die Vierfarbdruck-Druckfarbe Magenta (M) führt und dem zweiten Anilox-Offsetdruckwerk (12) nachgeordnet ist, und dass das vierte Anilox-Offsetdruckwerk (14) die Vierfarbdruck-Druckfarbe Yellow (Y) führt und dem dritten Anilox-Offsetdruckwerk (13) nachgeordnet ist.

3. Bogendruckmaschine nach einem der Ansprüche 1 oder 2,
**dadurch gekennzeichnet,**
**dass** die Anilox-Offsetdruckwerke (11, 12, 13, 14) jeweils einen Druckformzylinder (20) und eine mit dem Druckformzylinder (20) durchmessergleiche Rasterwalze (23) umfassen.

4. Bogendruckmaschine nach einem der Ansprüche 1 bis 3,
**dadurch gekennzeichnet,**
**dass** die Anilox-Offsetdruckwerke (11, 12, 13, 14) jeweils eine von einer Kammerrakel verschiedene Farbzuführeinrichtung (24) mit einem einzigen Rakelmesser (26) umfassen.

5. Bogendruckmaschine nach einem der Ansprüche 1 bis 4,
**dadurch gekennzeichnet,**
**dass** jedes der Anilox-Offsetdruckwerke (11, 12, 13, 14) einen anderen Gegendruckzylinder (18) umfasst.

6. Bogendruckmaschine nach einem der Ansprüche 1 bis 5,
**dadurch gekennzeichnet,**
**dass** das Walzenfarbwerk (29) ein Heberfarbwerk ist.

7. Bogendruckmaschine nach einem der Ansprüche 1 bis 6,
**dadurch gekennzeichnet,**
**dass** ein weiteres Offsetdruckwerk (16) mit einem weiteren Walzenfarbwerk angeordnet ist, welches eine von der Sonderfarbe (S1) und den Vierfarbdruck-Druckfarben (B, C, M, Y) verschiedene Sonderfarbe (S2) führt.

8. Bogendruckverfahren, wobei in der nach einem der Ansprüche 1 bis 7 ausgebildeten Bogendruckmaschine, mittels der Anilox-Offsetdruckwerke (11, 12, 13, 14) die Vierfarbdruck-Druckfarben Black (B), Cyan (C), Magenta (M) und Yellow (Y) gedruckt werden und danach mittels mindestens des einen ein Heberfarbwerk (29) umfassenden Offsetdruckwerkes (15) der Bogendruckmaschine (1) mindestens die von den Vierfarbdruck-Druckfarben Black (B), Cyan (C), Magenta (M) und Yellow (Y) verschiedene Sonderfarbe (S1) gedruckt wird.

## Claims

1. Sheet-fed printing press (1) comprising a first anilox offset printing unit (11), a second anilox offset printing unit (12), a third anilox offset printing unit (13) and a fourth anilox offset printing unit (14), the anilox offset printing units (11, 12, 13, 14) providing printing ink in the four-colour printing process colours black (B), cyan (C), magenta (M) and yellow (Y),
**characterized in**
**that** the sheet-fed printing press (1) includes an offset printing unit (15) with a roller-type inking unit (29) that is different from an anilox inking unit and provides printing ink in a special colour (S1) different from the four process colours (B, C, M, Y), and that the roller-type inking unit (29) comprises an ink metering device (32) with adjustable ink zones (38).

2. Sheet-fed printing press according to Claim 1,
**characterized in**
**that** the first anilox offset printing unit (11) provides printing ink in the four-colour printing process colour black (B), the second anilox offset printing unit (12) provides printing ink in the four-colour printing process colour cyan (C) and is arranged downstream of the first anilox offset printing unit (11), that the third anilox offset printing unit (13) provides ink in the four-color printing process colour magenta (M) and is arranged downstream of the second anilox offset printing unit (12), and that the fourth anilox offset printing unit (14) provides ink in the four-colour printing process colour yellow (Y) and is arranged downstream of the third anilox offset printing unit (13).

3. Sheet-fed printing press according to one of Claims 1 or 2,
**characterized in**
**that** each of the anilox offset printing units (11, 12, 13, 14) comprises a printing forme cylinder (20) and a screen roller (23) that has the same diameter as the printing forme cylinder (20).

4. Sheet-fed printing press according to one of Claims 1 to 3,
**characterized in**
**that** each of the anilox offset printing units (11, 12, 13, 14) comprises an ink feeding device (24) that is different from a chambered doctor blade and has a single doctor blade (26).

5. Sheet-fed printing press according to one of Claims 1 to 4,
**characterized in**
**that** each of the anilox offset printing units (11, 12, 13, 14) comprises a different impression cylinder (18).

6. Sheet-fed offset printing press according to one of Claims 1 to 5,
**characterized in**
**that** the roller-type inking unit (29) is a vibrator-type inking unit.

7. Sheet-fed offset printing press according to one of Claims 1 to 6,
**characterized in**
**that** a further offset printing unit (16) including a further roller-type inking unit is provided, which provides ink in a special colour (S2) different from the special colour (S1) and from the four-colour printing process colours (B, C, M, Y).

8. Sheet-printing method wherein in the sheet-fed printing press designed in accordance with one of Claims 1 to 7, the four-colour printing process colours black (B), cyan (C), magenta (M) and yellow (Y) are printed by means of the anilox offset printing units (11, 12, 13, 14) and wherein subsequently at least the special colour (S1) that is different from the four-colour printing process colours black (B), cyan (C), magenta (M) and yellow (Y) is printed by means of at least the one offset printing unit (15) comprising a vibrator-type inking unit (29) in the sheet-fed printing press.

## Revendications

1. Machine d'impression de feuilles (1) comprenant un premier groupe d'impression Offset Anilox (11), un second groupe d'impression Offset Anilox (12), un troisième groupe d'impression Offset Anliox (13) et un quatrième groupe d'impression Offset Anilox (14), les groupes d'impression offset Anilox (11, 12, 13, 14) utilisant les encres d'impression quadrichromique noir (B), cyan (C), magenta (M) et jaune (Y),**caractérisée en ce que**
la machine d'impression de feuille (1) présente un groupe d'impression Offset (15) avec un groupe encreur à rouleau (29) différent du groupe encreur Anilox qui applique une encre spéciale (S1) qui est différente des quatre encres quadrichromiques (B, C, M, Y) et **en ce que** le groupe encreur à rouleau (29) comprend un dispositif de dosage d'encre (32) avec des zones d'encre réglables (38).

2. Machine d'impression de feuilles selon la revendication 1, **caractérisée en ce que** le premier groupe d'impression Offset Anilox (11) applique l'encre d'impression quadrichromique (B), le second groupe d'impression Offset Anilox (12) applique l'encre d'impression quadrichromique Cyan (C) et est placé en aval du premier groupe d'impression Offset Anilox (11), **en ce que** le troisième groupe d'impression Offset Anilox (13) applique l'encre d'impression quadrichromique Magenta (M) et est placé en aval du second (12) et **en ce que** le quatrième groupe d'impression Offset Anilox (14) applique l'encre d'impression quadrichromique (Y) et est disposé en aval du troisième groupe d'impression Offset Anilox (13).

3. Machine d'impression de feuilles selon l'une des revendications 1 ou 2, **caractérisé en ce que** les groupes d'impression Offset Anilox (11, 12, 13, 14) comprennent respectivement un cylindre de cliché d'impression (20) et un rouleau tramé (23) de diamètre identique au cylindre de forme d'impression (20).

4. Machine d'impression de feuilles selon l'une des revendications 1 à 3, **caractérisée en ce que** les groupes d'impression Offset (11, 12, 13, 14) comprennent respectivement un dispositif d'alimentation d'encre (24) différent d'une racle à chambre, avec une lame de racle unique (26).

5. Machine d'impression de feuilles selon l'une des revendications 1 à 4, **caractérisée en ce que** chacun des groupes Anilox d'impression Offset (11, 12, 13, 14) comprend un autre cylindre de contre-pression (18).

6. Machine d'impression de feuilles selon l'une des revendications 1 à 5, **caractérisée en ce que** le groupe d'impression à rouleaux (29) est un groupe d'impression à levier.

7. Machine d'impression de feuilles selon l'une des revendications 1 à 6, **caractérisée en ce qu'**un autre groupe d'impression Offset (16) est disposé avec un autre groupe d'impression à rouleau qui applique une encre spéciale (S2) différente des encres spéciales (S1) parmi les encres d'impression quadrichromique (B, C, M, Y).

8. Procédé d'impression de feuilles, dans lequel dans la machine d'impression de feuilles réalisée selon l'une des revendications 1 à 7, les encres d'impression quadrichormiques Noir (B), Cyan (C), Magenta (m) et jaune (Y), sont imprimées au moyens des groupes d'impression Offset Anilox (11, 12, 13, 14) et en suite au moyen d'au moins l'un des groupes d'impression Offset (15) de la machine d'impression de feuilles, au moins l'encre différente (S1) des les encres d'impression quadrichromiques Noir (B), Cyan (C), Magenta (m) et jaune (Y).
